# EUROPÄISCHE PATENTSCHRIFT

(11) **EP 3 137 394 B1**
(45) Veröffentlichungstag und Bekanntmachung des Hinweises auf die Patenterteilung: **07.04.2021**
(21) Anmeldenummer: 15707997.1
(22) Anmeldetag: 06.03.2015
(51) Int. Cl.: B65D 85/804

(54) **KAPSEL MIT EINEM VORZUGSWEISE ROTATIONSSYMMETRISCH AUSGEBILDETEN KAPSELKÖRPER**
CAPSULE HAVING A CAPSULE BODY WITH A PREFERABLY ROTATIONALLY-SYMMETRICAL DESIGN
CAPSULE COMPORTANT UN CORPS DE CAPSULE DE PRÉFÉRENCE À SYMÉTRIE DE RÉVOLUTION

(30) Priorität: 29.04.2014 CH 642142014
(43) Veröffentlichungstag der Anmeldung: 08.03.2017
(73) Patentinhaber: Delica AG, 4127 Birsfelden (CH)
(72) Erfinder: AFFOLTER, Roland, CH-5103 Möriken (CH); PANOS, Alexander, CH-5032 Aarau Rohr (CH); BUGNARD, Guillaume, CH-4500 Solothurn (CH)
(74) Vertreter: Hepp Wenger Ryffel AG
(86) Internationale Anmeldenummer: PCT/EP2015/054748
(87) Internationale Veröffentlichungsnummer: WO 2015/165627

(56) Entgegenhaltungen:
- EP-A1- 1 500 358
- EP-A1- 1 555 218
- EP-A1- 1 864 917
- EP-A1- 2 236 437
- EP-A1- 2 444 339
- WO-A1-2005/092160
- WO-A1-2015/049270
- FR-A5- 2 062 337
- US-A1- 2008 026 121
- US-A1- 2011 005 399

## Beschreibung

Die Erfindung betrifft eine Kapsel mit einem vorzugsweise rotationssymmetrisch ausgebildeten Kapselkörper gemäss dem Oberbegriff von Anspruch 1. Derartige Kapseln finden heute insbesondere für die Zubereitung von Kaffee oder Kaffeemischgetränken verbreitet Anwendung.

Die Kapsel bildet eine Portionsverpackung für den Transport und die Lagerung der darin enthaltenen Substanz und gleichzeitig spielt die Ausgestaltung der Kapsel eine wichtige Rolle bei der Zubereitung des Getränks in einer entsprechenden Getränkezubereitungsmaschine. Für die Lagerung muss die Kapsel eine aromadichte Hülle bilden und sie muss die darin enthaltene Substanz vor Feuchtigkeit und anderen Umwelteinflüssen schützen. Das Öffnen der Kapsel auf der Eintrittsseite erfolgt üblicherweise durch Penetration des Deckels beim Einschliessen der Kapsel in die Getränkezubereitungsmaschine. Auf der Austrittsseite bewirkt der sich aufbauende Innendruck in der Regel ein Öffnen der Kapsel, sodass die eingespritzte Flüssigkeit durch die Substanz fliessen kann. Neben sich selbst penetrierenden Folien auf der Austrittsseite ist es auch bereits bekannt, Folien einzubauen, welche ohne mechanische Einwirkung ausschliesslich unter Druckeinwirkung aufplatzen.

Die US 2008/0026121 A1 offenbart eine Kapsel zur Herstellung eines Getränkeproduktes gemäß dem Oberbegriff des Anspruchs 1, umfassend einen Kapselkörper mit einem Ausfluss, welcher auf seiner Aussenseite durch ein elastisches Septum verschlossen ist.

Die US 2011/0005399 A1 zeigt eine Kapsel an deren Boden eine Folie angebracht ist, die durch ein Penetrationselement punktierbar ist.

In der FR 2 062 337 A5 ist eine Kapsel offenbart, deren Deckel mit einem Penetrationsmittel zum Einleiten von Gas durchdrungen wird. Durch den Druckanstieg in der Kapsel bricht eine Folie auf, welche einen Auslass verschliesst.

Die EP 2 444 339 A1 offenbart eine Kapsel, welche im Boden eine Folie und Penetrationsmittel aufweist, so dass die Folie unter Druck aufgestochen wird.

Durch die WO 2014/033341 ist eine gattungsmässig vergleichbare Kapsel bekannt geworden, welche auf der Auslassseite einen Auslaufstutzen aufweist. Die Eintrittsöffnung dieses Auslaufstutzens ist in der Bodenebene mit einer Berstfolie verschlossen, welche unter Druckeinwirkung aufplatzt und den Auslaufstutzen freigibt.

Ein Nachteil dieser Lösung besteht darin, dass das Einsetzen der Berstfolie unmittelbar über dem Auslaufstutzen sehr aufwendig ist. Ausserdem lässt sich die Berstfolie an dieser Stelle nur schlecht befestigen. Aufgrund des geringen Durchmessers der Berstfolie lässt sich das Verhalten beim Aufplatzen ausserdem nur schwer kontrollieren.

Es ist daher eine Aufgabe der Erfindung, eine Kapsel der eingangs genannten Art zu schaffen, bei welcher die erwähnten Nachteile vermieden werden. Die Kapsel soll einfach und kostengünstig herstellbar sein und es wird insbesondere eine verbesserte Steuerung des Öffnungsvorgangs auf der Austrittsseite angestrebt. Diese Aufgabe wird erfindungsgemäss mit einer Kapsel gelöst, welche die Merkmale im Anspruch 1 aufweist.

Dabei ist vorzugsweise in einem geringen Abstand über dem Boden eine unter einem Innendruck in der Kammer aufplatzbare Berstscheibe angeordnet. Eine derartige Berstscheibe lässt sich leicht einbauen und am Boden der Kapsel fixieren. Die Berstscheibe kann dabei relativ formsteif ausgebildet sein und eine Wandstärke von beispielsweise 0,3 bis 1 mm aufweisen. Es ist dabei vorteilhaft wenn die Berstscheibe einen grossen Teil der Projektionsfläche des Bodens bedeckt, wobei der Aussendurchmesser der Berstscheibe vorzugsweise grösser ist als der Radius der ganzen Bodenfläche. Der Durchmesser der Bodenfläche entspricht dabei dem Übergang der Seitenwand zum Boden der Kapsel, unabhängig davon, ob der Boden sich stufenweise oder konisch verjüngt. Der Boden kann dabei ebenfalls einen Auslaufstutzen mit einer Auslauföffnung aufweisen. Allerdings wäre es mit der erfindungsgemässen Berstscheibe auch möglich, den Boden mit beliebigen Auslauföffnungen zu versehen.

Die Berstscheibe ist vorteilhaft an einem umlaufenden Aussenrand mit dem Boden flüssigkeitsdicht verbunden. Der Aussenrand kann dabei mit dem Boden verschweisst oder verklebt werden. Auch eine flüssigkeitsdichte Schnappverbindung ist denkbar und würde die Montage noch weiter vereinfachen.

Die Berstscheibe kann auf der dem Boden zugewandten Unterseite Stützmittel aufweisen, an denen die Berstscheibe im Abstand am Boden abstützbar ist. Diese Stützmittel dienen einerseits einer besseren Kontrolle des Berstverhaltens und andererseits verhindern sie, dass die Berstscheibe gegen den Boden gepresst wird, was ein Auslaufen der Flüssigkeit beeinträchtigen könnte.

Die Berstscheibe kann weiter auf der dem Boden zugewandten Unterseite Versteifungsmittel aufweisen, welche wenigstens einen Teil der Berstscheibe versteifen. Auch diese Versteifungsmittel dienen dazu, dass Berstverhalten zu beeinflussen. Die Versteifungsmittel und die Stützmittel können auch zusammenfallen bzw. ineinander übergehen.

Die Berstscheibe ist mit Sollbruchstellen oder Sollbruchlinien für die Freigabe wenigstens einer definierten Öffnung beim Bersten versehen. Die Sollbruchstellen oder Sollbruchlinien können unterbrochene oder durchgehende linienförmige Materialschwächungen sein. Mit dieser Ausgestaltung kann genau festgelegt werden, an welcher Stelle eine Öffnung in der Berstscheibe freigelegt werden soll und wie gross diese Öffnung ist.

Die Sollbruchstellen oder Sollbruchlinien sind in Kombination mit einer Schwächungslinie in der Berstscheibe derart angeordnet, dass der durch die Sollbruchstellen oder Sollbruchlinien begrenzte Abschnitt der Berstscheibe beim Bersten um die Schwächungslinie nach unten gegen den Boden schwenkbar ist. Die Schwächungslinie erhält dabei die Funktion eines Filmscharniers, um das der unter Druckeinwirkung abgelöste Abschnitt nach unten geschwenkt wird. Ersichtlicherweise kann durch entsprechende Anordnung des aufklappbaren Abschnitts auch das Strömungsverhalten der Flüssigkeit beim Verlassen der Kammer beeinflusst werden. Je nach Konfiguration und Relativlage des aufgeklappten Abschnitts lässt sich beispielsweise eine turbulente Strömung erzielen, welche beispielsweise zur Schaumbildung erwünscht sein kann.

Als vorteilhafte Ausgestaltung hat es sich erwiesen, wenn die Berstscheibe eine Schwächungslinie in der Form eines regelmässigen Vielecks, insbesondere eines Quadrats aufweist und wenn sich an jeder Seite des Vielecks ein durch die Sollbruchstellen oder Sollbruchlinien abgegrenzter Bereich, insbesondere in der Form eines Dreiecks, anschliesst. Wenn das Vieleck im Zentrum der Berstscheibe angeordnet ist, ergibt sich so ersichtlicherweise eine sternförmige Anordnung der aufklappbaren Abschnitte mit einer simultanen Schwenkbewegung gegen die Längsmittelachse der Kapsel.

Der Boden der Kapsel weist eine Vertiefung auf, wobei die Berstscheibe in der Vertiefung angeordnet ist. Die Vertiefung dient einerseits der Verstärkung des Kapselbodens und sie erleichtert den Einbau von weiteren Elementen innerhalb der Kammer.

Weiter kann im Auslaufstutzen eine Prallplatte angeordnet sein, welche eine Durchmischung und Aufschäumung der auslaufenden Flüssigkeit bewirkt. Die Prallplatte kann beispielsweise auch becherförmig ausgebilet sein.

Um bei einem Extraktionsprozess zu verhindern, dass die extrahierte Substanz wie z. B. Kaffeepulver oder Teeblätter aus der Kammer geschwemmt wird, ist über der Berstscheibe ein Siebboden oder ein Filterboden angeordnet. Die Anordnung erfolgt im Abstand zur Berstscheibe.

Wenn über der Berstscheibe ein Siebboden oder ein Filterboden angeordnet ist, kann es auch besonders vorteilhaft sein, dass die Berstscheibe an einem umlaufenden Aussenrand mit dem Siebboden oder mit dem Filterboden flüssigkeitsdicht verbunden ist. Denkbar wäre dabei eine Schnappverbindung oder auch eine Verschweissung oder Verklebung. Diese Anordnung hätte den Vorteil, dass Siebboden und Berstscheibe eine vormontierte Einheit bilden, welche über dem Kapselboden angebracht werden kann. Weitere Vorteile können erzielt werden, wenn der Siebboden oder der Filterboden vorzugsweise einstückig mit einem Becher ausgebildet ist, der die Substanz in der Kammer enthält. Dieser Becher kann am oberen Rand wenigstens eine Eintrittsöffnung aufweisen, oder er kann mit einer Lochfolie oder mit einem Vliesfilter verschlossen sein. Der obere Abschluss des Bechers kann auch unmittelbar durch den Deckel der Kapsel erfolgen. Um den Becher wird auf diese Weise eine Ringkammer gebildet, in welche die Flüssigkeit eingespritzt werden kann.

Wenn über der Berstscheibe ein Siebboden oder ein Filterboden angeordnet ist, kann es auch besonders vorteilhaft sein, dass die Berstscheibe an einem umlaufenden Aussenrand mit dem Siebboden oder mit dem Filterboden flüssigkeitsdicht verbunden ist.

Alternativ ist es aber auch denkbar, dass der Siebboden oder der Filterboden lediglich eine Scheibe bildet, welche über dem Boden der Kapsel angeordnet ist und dass die ganze Kammer bis zu den Seitenwänden der Kapsel mit der Substanz gefüllt ist.

Die Berstscheibe besteht vorteilhaft aus einem Kunststoffmaterial, wobei sie als Spritzgussteil hergestellt werden kann. Durch Spritzgiessen lassen sich sehr präzise Dimensionen insbesondere im Hinblick auf Sollbruchstellen, Sollbruchlinien oder Schwächungslinien herstellen. Es wäre aber auch denkbar, die Berstscheibe aus Leichtmetall beispielsweise aus Aluminium oder aus einer Aluminiumlegierung herzustellen.

Mit Hilfe der erfindungsgemässen Berstscheibe lässt sich das Berstverhalten über ein relativ breites Druckspektrum steuern. Je nach Inhalt ist dabei der Aufbau eines relativ hohen Innendrucks besonders erwünscht. Die erfindungsgemässe Berstscheibe kann beispielsweise bei einem hydraulischen Innendruck in der Kammer von wenigstens 0.5 bar aufplatzen. Mit Hilfe der Berstscheibe lässt sich der in der Kapsel aufbauende Innendruck bis zum Aufplatzen relativ leicht steuern. Dieser Innendruck liegt vorteilhaft in einem Bereich zwischen 0.5 und 10 bar.

Weitere Vorteile und Einzelmerkmale der Erfindung ergeben sich aus der nachstehenden Beschreibung eines Ausführungsbeispiels und aus den Zeichnungen. Es zeigen:
- Figur 1: eine Seitenansicht einer erfindungsgemässen Kapsel,
- Figur 2: einen Querschnitt durch die Kapsel in der Ebene A-A gemäss Figur 1,
- Figur 3: einen perspektivische Darstellung der Einzelteile der Kapsel gemäss Figur 2 vor dem Zusammenbau,
- Figur 4: die teileweise aufgeschnittene Kapsel gemäss Figur 2 in perspektivischer Darstellung,
- Figur 5: eine Draufsicht auf die Berstscheibe in der Kapsel gemäss Figur 4,
- Figur 6: eine Ansicht von unten auf die Berstscheibe gemäss Figur 5,
- Figur 7: einen Querschnitt durch die Ebene F-F der Berstscheibe gemäss Figur 5 in vergrösserter Darstellung,
- Figur 8: die Berstscheibe gemäss Figur 7 nach dem Bersten,
- Figur 9: einen Querschnitt durch die Ebene I-I der Berstscheibe gemäss Figur 6,
- Figur 10: ein teilweise aufgeschnittener Kapselkörper in perspektivischer Darstellung, und
- Figur 11: einen Querschnitt durch ein alternatives Ausführungsbeispiel einer Kapsel ohne Aufnahmebecher für die Substanz.

Wie aus den Figuren 1 und 2 ersichtlich ist, besteht eine allgemein mit 1 bezeichnet Kapsel aus einem kegelstumpfförmigen Kapselkörper 2 mit einer umlaufenden Seitenwand 3 und mit einem Boden 4. Der Kapselkörper ist vorzugsweise als Spritzgussteil aus Kunststoffmaterial hergestellt. Der Kapselkörper ist mit einem Deckel 5 beispielsweise aus einer Kunststofffolie oder aus einer Aluminiumfolie verschlossen. Der Deckel ist dabei an einem umlaufenden Flansch 20 des Kapselkörpers befestigt.

Der Boden 4 weist eine Vertiefung 18 auf, wobei eine umlaufende Schulter 22 gebildet wird. Im Zentrum des Bodens ist ein Auslaufstutzen 9 mit einer Auslauföffnung 10 angeordnet. Einzelheiten zum Auslaufstutzen und zur Auslauföffnung werden nachstehend anhand der Figur 10 erläutert. Insbesondere aus Figur 1 ist ersichtlich, dass der Boden auf der Aussenseite mit sternförmig verlaufenden Versteifungsrippen versehen ist, welche vom Auslaufstutzen 9 ausgehen.

In der Kammer 6 des Kapselkörpers 2 ist ein Becher 23 durch eine Schnappverbindung an der Schuler 22 befestigt. Dieser Becher weist einen Siebboden 24 und Schlitze 25 am oberen Rand auf. Der Deckel 5 ist mit dem oberen Rand des Bechers versiegelt, sodass eine geschlossene Innenkammer für die Aufnahme der Substanz 7 gebildet wird. In der Getränkezubereitungsmaschine wird beispielsweise heisses Wasser durch den Deckel 5 in die äussere Ringkammer eingespritzt. Dieses dringt durch die Schlitze 25 in den Becher 23 und durchströmt dabei die Substanz 7 und den Siebboden 24.

Über dem Boden 4 ist in der Vertiefung 18 eine Berstscheibe 8 angeordnet, deren Aufbau und Funktion nachstehend noch genauer beschrieben wird. Die Figur 3 veranschaulicht die Reihenfolge der Montage bei der Herstellung der Kapsel. Dabei wird zuerst die Berstscheibe 8 in den Kapselkörper 2 eingelegt und flüssigkeitsdicht mit dem Boden verbunden. Anschliessend wird der Becher 23 über der Berstscheibe fixiert und mit der Substanz gefüllt. In bestimmten Fällen wäre es sogar denkbar, bereits vorgefüllte Becher zu verwenden. Zuletzt wird der Deckel 5 mit dem Kapselkörper 2 bzw. mit dem oberen Rand des Bechers 23 versiegelt. Die zusammengebaute Kapsel und die genaue Lage der Berstscheibe ist in Figur 4 dargestellt.

Einzelheiten einer erfindungsgemässen Berstscheibe ergeben sich aus den Figuren 5 bis 9. Die Berstscheibe 8 weist einen umlaufenden, relativ dünnen Aussenrand 11 auf, an welchem sie fest mit dem Boden 4 der Kapsel verbunden wird. Beim vorliegenden Ausführungsbeispiel, verfügt die Berstscheibe auf ihrer Unterseite über vier in gleichmässiger Winkelteilung angeordnete und etwa pfeilartig ausgebildete Stützmittel 12. Auf diesen Stützmitteln ist die Berstscheibe im Randbereich am Boden 4 abgestützt. Ausserdem ist auf der Unterseite eine kreuzförmig angeordnete Versteifungsrippe 14 angeordnet, welche insbesondere das Zentrum der Berstscheibe 8 versteift. Die Verstärkungsrippe ist einstückig ausgebildet mit vier weiteren Stützmitteln 13, die ebenfalls eine Abstützung in einer weiteren Vertiefung des Bodens bewirken (Figur 2).

Auf der Oberseite der Berstscheibe ist zentrisch ausgerichtet eine quadratische Schwächungslinie 16 angeordnet. Diese Schwächungslinie besteht aus einer starken Verdünnung der Wandstärke, wie aus Figur 7 ersichtlich ist. An jede Seitenkante des Quadrats schliesst sich eine pfeilförmige Sollbruchlinie 15 an, sodass insgesamt ein ausbrechbarer Materialabschnitt 17 begrenzt wird. Die Sollbruchlinie 15 besteht aus einer Schwächung der Wandstärke welche im Vergleich zur Schwächungslinie 16 derart ausgebildet ist, dass nur noch ein sehr dünner Materialfilm verbleibt.

Die kreuzförmige Versteifungsrippe 14 auf der Unterseite der Berstscheibe ist so angeordnet, dass die Ecken der quadratischen Schwächungslinie 16 auf der Oberseite geschnitten werden. Auf diese Weise bildet der durch die Schwächungslinie 16 begrenzte Abschnitt der Berstscheibe 8 eine steife Platte, an welcher die ausbrechbaren Abschnitte 17 angelenkt sind. Beim Erreichen des gewünschten Öffnungsdrucks reissen die Sollbruchlinien 15 und die Materialabschnitte 17 schwenken in Pfeilrichtung a nach unten gegen den Boden aus, wie in Figur 8 dargestellt ist. Auf diese Weise werden beim gezeigten Ausführungsbeispiel vier sternförmige Öffnungen 26 freigelegt. Wobei die schräggestellten Abschnitte 17 eine Strömung radial nach aussen in Pfeilrichtung b bewirken.

Selbstverständlich wären beliebige andere Konfigurationen der ausbrechbaren Öffnungen 17 denkbar. So könnten beispielsweise die Abschnitte auch derart ausgelenkt werden, dass eine Strömung gegen das Zentrum der Kapsel erzielt wird. Auch eine Wirbelströmung könnte erreicht werden, wenn die Abschnitte um das Zentrum der Berstscheibe gleichsinnig ausschwenken.

Wie aus Figur 10 ersichtlich ist, verläuft die Auslauföffnung 10 ringförmig um eine becherförmige Prallplatte 19 im Auslaufstutzen 9. Diese Prallplatte wird durch einzelne Haltestege 27 gehalten, welche die Seitenwand der Prallplatte mit der Innenwand des Auslaufstutzens 9 verbinden. Selbstverständlich könnte diese Prallplatte auch eine andere Konfiguration aufweisen, oder sie könnte auch durch eine andere Strömungsschikane ersetzt werden.

Figur 11 zeigt ein alternatives Ausführungsbeispiel einer Kapsel, bei welcher jedoch der Siebboden 24 im Gegensatz zum Ausführungsbeispiel gemäss Figur 2 nicht mit einem Aufnahmebecher versehen ist. Der Siebboden bildet hier eine Scheibe, die mit einer Schnappverbindung über dem Boden 4 der Kapsel befestigt ist. Die Substanz 7 füllt annähernd die ganze Kammer 6 und dehnt sich bis zur umlaufenden Seitenwand 3 der Kapsel aus. Der Deckel 5 ist konkav nach innen gewölbt. Die Berstscheibe 8 ist hier ebenfalls mit dem vertieften Boden 4 verbunden. Ebenso wie beim Ausführungsbeispiel gemäss Figur 2 wäre es jedoch auch denkbar, dass die Berstscheibe flüssigkeitsdicht mit der Unterseite des Siebbodens verbunden wäre.

## Patentansprüche

1. Kapsel (1) mit einem rotationssymmetrisch ausgebildeten Kapselkörper (2) mit einer Seitenwand (3) und mit einem einstückig mit dieser ausgebildeten Boden (4), sowie mit einem den Kapselkörper abdeckenden Deckel (5) zur Bildung wenigstens einer Kammer (6), welche eine Substanz (7) für die Zubereitung eines flüssigen Lebensmittels enthält, wobei für die Durchleitung einer Flüssigkeit durch die Kammer der Deckel eine Eintrittsseite und der Boden eine Austrittsseite bildet, wobei über dem Boden (4) eine unter einem Innendruck in der Kammer aufplatzbare Berstscheibe (8) angeordnet ist, der Boden (4) eine Vertiefung (18) aufweist und die Berstscheibe (8) in der Vertiefung angeordnet ist, wobei über der Berstscheibe (8) und in einem Abstand zu dieser ein Siebboden (24) oder ein Filterboden angeordnet ist, **dadurch gekennzeichnet, dass** der Boden (4) die Vertiefung (18) auf der der Kammer (6) zugewandten Seite aufweist, und dass die Berstscheibe Sollbruchstellen oder Sollbruchlinien (15) für die Freilegung wenigstens einer Öffnung beim Bersten aufweist, wobei die Sollbruchstellen oder Sollbruchlinien in Kombination mit einer Schwächungslinie (16) in der Berstscheibe derart angeordnet sind, dass der durch die Sollbruchstellen begrenzte Abschnitt (17) der Berstscheibe beim Bersten um die Schwächungslinie nach unten gegen den Boden schwenkbar ist.

2. Kapsel nach Anspruch 1, **dadurch gekennzeichnet, dass** der Boden (4) einen Auslaufstutzen (9) mit einer Auslauföffnung (10) aufweist.

3. Kapsel nach Anspruch 1 oder 2, **dadurch gekennzeichnet, dass** die Berstscheibe (8) an einem umlaufenden Aussenrand (11) mit dem Boden (4) flüssigkeitsdicht verbunden ist.

4. Kapsel nach einem der Ansprüche 1 bis 3, **dadurch gekennzeichnet, dass** die Berstscheibe (8) auf der dem Boden (4) zugewandten Unterseite Stützmittel (12, 13) aufweist, an denen die Berstscheibe im Abstand am Boden abstützbar ist.

5. Kapsel nach einem der Ansprüche 1 bis 4, **dadurch gekennzeichnet, dass** die Berstscheibe (8) auf der dem Boden zugewandten Unterseite Versteifungsmittel (14) aufweist, welche wenigstens einen Teil der Berstscheibe versteifen.

6. Kapsel nach einem der Ansprüche 1 bis 5, **dadurch gekennzeichnet, dass** die Berstscheibe (8) eine Schwächungslinie (16) in der Form eines regelmässigen Vielecks, insbesondere eines Quadrats, aufweist und dass sich an jeder Seite des Vielecks ein durch Sollbruchstellen oder Sollbruchlinien (15) abgegrenzter Bereich, insbesondere in der Form eines Dreiecks anschliesst.

7. Kapsel nach Anspruch 2 und einem der Ansprüche 3 bis 6,
**dadurch gekennzeichnet, dass** im Auslaufstutzen (9) eine Prallplatte (19) angeordnet ist.

8. Kapsel nach einem der Ansprüche 1 bis 7, **dadurch gekennzeichnet, dass** die Berstscheibe an einem umlaufenden Aussenrand (11) mit dem Siebboden (24) oder mit dem Filterboden flüssigkeitsdicht verbunden ist.

9. Kapsel nach einem der Ansprüche 1 bis 8, **dadurch gekennzeichnet, dass** der Siebboden (24) oder der Filterboden vorzugsweise einstückig mit einem Becher (23) ausgebildet ist, der die Substanz (7) in der Kammer (6) enthält.

10. Kapsel nach einem der Ansprüche 1 bis 9, **dadurch gekennzeichnet, dass** die Berstscheibe (8) aus Kunststoffmaterial, insbesondere als Spritzgussteil hergestellt ist.

11. Kapsel nach einem der Ansprüche 1 bis 10, **dadurch gekennzeichnet, dass** die Berstscheibe (8) bei einem hydraulischen Innendruck in der Kammer (6) von wenigstens 0.5 bar aufplatzt.

12. Kapsel nach einem der Ansprüche 1 bis 11, **dadurch gekennzeichnet, dass** der Aussendurchmesser der Berstscheibe (8) grösser ist als der Radius der ganzen Bodenfläche.

## Claims

1. Capsule (1) having a rotationally symmetrical capsule body (2) with a side wall (3) and with a base (4) formed in one piece with the latter, and also having a cover (5), which covers the capsule body and is intended for forming at least one chamber (6), which contains a substance (7) for the preparation of a liquid food, wherein the cover forms an entry side, and the base forms an exit side, for the passage of a liquid through the chamber, wherein a rupture disc (8), which can burst under an internal pressure in the chamber, is arranged above the base (4), the base (4) has a depression (18) and the rupture disc (8) is arranged in the depression, wherein a perforated base (24) or a filter base is arranged above the rupture disc (8) and at a distance therefrom, **characterized in that** the base (4) has the depression (18) on the side which is directed towards the chamber (6), and **in that** the rupture disc has predetermined breaking points or predetermined breaking lines (15) for the exposure of at least one opening when the disc ruptures, wherein the predetermined breaking points or predetermined breaking lines are arranged in the rupture disc in combination with a weakening line (16) such that the portion (17) of the rupture disc which is delimited by the predetermined breaking points can be pivoted downwards, towards the base, about the weakening line when the disc ruptures.

2. Capsule according to Claim 1, **characterized in that** the base (4) has an outflow connector (9) with an outflow opening (10).

3. Capsule according to Claim 1 or 2, **characterized in that** an encircling outer periphery (11) of the rupture disc (8) is connected to the base (4) in a liquid-tight manner.

4. Capsule according to one of Claims 1 to 3, **characterized in that** on the underside, which is directed towards the base (4), the rupture disc (8) has supporting means (12, 13), by which the rupture disc can be supported on the base, at a distance therefrom.

5. Capsule according to one of Claims 1 to 4, **characterized in that** on the underside, which is directed towards the base, the rupture disc (8) has stiffening means (14), which stiffen at least part of the rupture disc.

6. Capsule according to one of Claims 1 to 5, **characterized in that** the rupture disc (8) has a weakening line (16) in the form of a regular polygon, in particular of a square, and **in that** each side of the polygon is adjoined by a region, in particular in the form of a triangle, which is delimited by predetermined breaking points or predetermined breaking lines (15).

7. Capsule according to Claim 2 and one of Claims 3 to 6, **characterized in that** a baffle plate (19) is arranged in the outflow connector (9).

8. Capsule according to one of Claims 1 to 7, **characterized in that** an encircling outer periphery (11) of the rupture disc is connected to the perforated base (24) or to the filter base in a liquid-tight manner.

9. Capsule according to one of Claims 1 to 8, **characterized in that** the perforated base (24) or the filter base is formed preferably in one piece with a cup (23), which contains the substance (7) in the chamber (6).

10. Capsule according to one of Claims 1 to 9, **characterized in that** the rupture disc (8) is produced from plastic material, in particular in the form of an injection moulding.

11. Capsule according to one of Claims 1 to 10, **characterized in that** the rupture disc (8) bursts at a hydraulic internal pressure in the chamber (6) of at least 0.5 bar.

12. Capsule according to one of Claims 1 to 11, **characterized in that** the external diameter of the rupture disc (8) is greater than the radius of the base surface taken as a whole.

## Revendications

1. Capsule (1) comprenant un corps de capsule conçu à symétrie de révolution (2) et pourvu d'une paroi latérale (3) et d'un fond (4) formé d'une seule pièce avec celle-ci, ainsi que d'un couvercle (5) recouvrant le corps de capsule et destiné à former au moins une chambre (6) qui contient une substance (7) destinée à la préparation d'un aliment liquide, le couvercle formant un côté entrée et le fond formant un côté sortie pour permettre le passage d'un liquide à travers la chambre, une plaque de rupture (8), qui peut éclater à une pression interne dans la chambre, étant disposée au-dessus du fond (4), le fond (4) comportant un évidement (18) et la plaque de rupture (8) étant disposée dans l'évidement, un fond de tamisage (24) ou un fond de filtration étant disposé au-dessus de la plaque de rupture (8) et à distance de celle-ci, **caractérisée en ce que** le fond (4) comporte l'évidement (18) du côté dirigé vers la chambre (6), et **en ce que** la plaque de rupture comporte des points de rupture ou des lignes de rupture (15) pour libérer au moins une ouverture lors de la rupture, les points de rupture ou les lignes de rupture étant disposés en combinaison avec une ligne d'affaiblissement (16) de la plaque de rupture de telle manière que la portion (17), délimitée par les points de rupture, de la plaque de rupture puisse pivoter vers le bas en direction du fond autour de la ligne d'affaiblissement lors de la rupture.

2. Capsule selon la revendication 1, **caractérisée en ce que** le fond (4) comporte un raccord de sortie (9) pourvu d'une ouverture de sortie (10).

3. Capsule selon la revendication 1 ou 2, **caractérisée en ce que** la plaque de rupture (8) est reliée au fond (4) de manière étanche aux liquides au niveau d'un bord extérieur circonférentiel (11).

4. Capsule selon l'une des revendications 1 à 3, **caractérisée en ce que** la plaque de rupture (8) comporte, du côté inférieur dirigé vers le fond (4), des moyens de support (12, 13) sur lesquels la plaque de rupture peut s'appuyer à distance du fond.

5. Capsule selon l'une des revendications 1 à 4, **caractérisée en ce que** la plaque de rupture (8) comporte, du côté inférieur dirigé vers le fond, des moyens de rigidification (14) qui rigidifient au moins une partie de la plaque de rupture.

6. Capsule selon l'une des revendications 1 à 5, **caractérisée en ce que** la plaque de rupture (8) comporte une ligne d'affaiblissement (16) en forme de polygone régulier, en particulier d'un carré, et **en ce qu'**une zone, notamment en forme de triangle, délimitée par des points de rupture ou des lignes de rupture (15), se raccorde à chaque côté du polygone.

7. Capsule selon la revendication 2 et l'une des revendications 3 à 6, **caractérisée en ce qu'**une plaque de déflexion (19) est disposée dans le raccord de sortie (9).

8. Capsule selon l'une des revendications 1 à 7, **caractérisée en ce que** la plaque de rupture est reliée de manière étanche aux liquides au fond de tamisage (24) ou au fond de filtration au niveau d'un bord extérieur circonférentiel (11).

9. Capsule selon l'une des revendications 1 à 8, **caractérisée en ce que** le fond de tamisage (24) ou le fond de filtration est de préférence formé d'une seule pièce avec un gobelet (23) qui contient la substance (7) dans la chambre (6).

10. Capsule selon l'une des revendications 1 à 9, **caractérisée en ce que** la plaque de rupture (8) est réalisée en matière synthétique, notamment sous la forme d'une pièce moulée par injection.

11. Capsule selon l'une des revendications 1 à 10, **caractérisée en ce que** la plaque de rupture (8) éclate à une pression hydraulique interne dans la chambre (6) d'au moins 0,5 bar.

12. Capsule selon l'une des revendications 1 à 11, **caractérisée en ce que** le diamètre extérieur de la plaque de rupture (8) est supérieur au rayon de toute la surface inférieure.
